# EUROPÄISCHE PATENTSCHRIFT

(11) **EP 0 212 037 B1**
(45) Veröffentlichungstag und Bekanntmachung des Hinweises auf die Patenterteilung: **20.06.1990**
(21) Anmeldenummer: 85810380.7
(22) Anmeldetag: 22.08.1985
(51) Int. Cl.: E04H 17/14

(54) **Palisadenelement**
Palisade element
Elément de palissade

(43) Veröffentlichungstag der Anmeldung: 04.03.1987
(73) Patentinhaber: Scheiwiller, Rolf, CH-6052 Hergiswil (CH)
(72) Erfinder: Scheiwiller, Rolf, CH-6052 Hergiswil (CH)
(74) Vertreter: Seehof, Michel

(56) Entgegenhaltungen:
- EP-A- 0 065 199
- DE-U- 7 804 709
- DE-U- 7 929 032
- FR-A- 2 519 367
- GB-A- 2 052 602

## Beschreibung

Die vorliegende Erfindung bezieht sich auf eine Palisadenelementenanordnung, in der jedes Palisadenelement einen im wesentlichen rechteckigen oder quadratischen Grundriß und in allen vier Seiten ein sich über seine ganze Höhe hin erstreckendes Verzahnungsmittel besitzt, wobei die Verzahnungsmittel aus einer Einbuchtung oder einer Nase bestehen, die Seiten vom Verzahnungsmittel ausgehend zu den Ecken hin geradlinig sind und zwei nebeneinanderstehende Palisadenelemente einander stets mit ihren korrespondierenden Verzahnungsmitteln berühren.

Eine solche Anordnung ist aus der EP-A 0 065 199 bekannt, in welchem Elemente mit obigen Merkmalen beschrieben sind. Da diese Elemente insbesondere zum Errichten von Durchfahrsperren gedacht sind, wird dort besondere Aufmerksamkeit den Verzahnungsmitteln gewidmet, die schwalbenschwanzförmig ausgebildet sind. Außerdem sind die Elemente, die miteinander direkt verbindbar sind, möglichst kompakt ausgeführt, wobei die Seiten derart geformt sind, daß eine möglichst starre Verbindung untereinander gegeben ist. Dadurch entsteht auch zwangsläufig eine geradlinige Verlegung dieser Elemente. Falls doch erwünscht wird, die Elemente gekrümmt zu verlegen, ist es notwendig, scheibenförmige Verbindungselemente zu verwenden, deren Schwalbenschwanzfedern etwas kleiner dimensioniert sind als die Nuten an den Elementen. Die Verwendung von Schwalbenschwanzverbindungen bedingt ein Einfädeln der Elemente von oben.

Es sind ferner Pfähle und dergleichen Bauelemente zur Herstellung von Stützmauern oder Einfriedungen bekannt, die auch als Palisadenelemente eingesetzt werden können, doch dazu bedarf es entweder Querverbindungsstücke wie bei der DE-U 7 804 709 oder die Pfähle werden ohne Verbund bzw. vollen Sichtschutz aneinandergereiht wie in der DE-U 7 929 032.

Es ist demgegenüber Aufgabe der vorliegenden Erfindung, eine Palisadenelementenanordnung anzugeben, die ohne Verwendung von Verbindungsstücken auf einfache Weise sowohl geradlinig als insbesondere auch bogen- oder kreisförmig verlegt werden kann und eine ästhetisch gefällige Form aufweist, wobei jedoch in jedem Falle der volle Sichtschutz gewährleistet ist. Diese Aufgabe wird mit den im kennzeichnenden Teil von Anspruch 1 definierten Maßnahmen gelöst.

Die Erfindung wird im folgenden anhand einer Zeichnung von Ausführungsbeispielen näher erläutert.
Fig. 1 zeigt zwei verschiedene Palisadenelemente in Draufsicht,
Fig. 2 zeigt ein Beispiel einer Einzäunung mittels erfindungsgemäßer Palisadenelemente,
Fig. 3 zeigt eine andere Einzäunung mittels erfindungsgemäßer Palisadenelemente,
Fig. 4 zeigt einen Schnitt nach Linie IV-IV der Fig. 2,
die Fig. 5 und 6 zeigen verschiedene aneinandergereihte Palisadenelemente von oben und
Fig. 7 zeigt einen Schnitt durch eine Ausführungsvariante eines Palisadenelementes.

In Fig. 1 erkennt man links ein quadratisches, hohles Palisadenelement 1 mit durchgehender Öffnung 2 und rechts ein rechteckiges, volles Palisadenelement 3. Die Palisadenelemente können aus normalem Beton, Leichtbeton oder anderen derartigen Materialien gefertigt sein und verschiedene Färbungen aufweisen. Alle vier Seiten dieses Palisadenelementes nehmen gegen die Mitte hin zu und drei Seiten dieses Palisadenelementes weisen in der Mitte eine Einbuchtung 4 und eine Seite weist in der Mitte eine Nase 5 auf. Von der Einbuchtung 4 resp. Nase 5 zu den Ecken hin sind die Seiten des Palisadenelementes gerade. Wie aus Fig. 1 ersichtlich, greift die Nase 5 in die Einbuchtung 4, so dass die beiden Teile eine Verzahnung bilden, die sich über die ganze Länge des Elementes erstreckt. Wie aus Fig. 2 ersichtlich ist, ergeben die aus einer abgerundeten Nase und Einbuchtung bestehenden Verzahnungsmittel sowie die davon zu den Ecken hin sich verjüngenden, geraden Seiten die Möglichkeit, die Palisaden entweder geradlinig, wie rechts auf Fig. 2 angedeutet oder in Bögen nebeneinander zu setzen. Insbesondere auch aus Fig. 2 geht hervor, dass in jeder Lage ein Palisadenelement mit dem anderen mindestens einen linienförmigen Kontakt aufweist, d.h, dass solche aneinandergereihte Palisadenelemente in jeder Lage einen Wind- und Sichtschutz bieten. Ausserdem ergibt sich daraus, dass die Verzahnungsmittel in der Mitte angeordnet sind und die Elemente jeweilen dort anliegen die Möglichkeit, die Anzahl der Palisadenelemente einfach zu berechnen.

Während die Oeffnung 2 in den meisten Fällen durchgehend ist, ist dieses nicht unbedingt notwendig. Neben der gewichtigen Gewichtseinsparung ergibt sich aus der Oeffnung der Vorteil, dass das Palisadenelement nach der Herstellung beim Austrocknen weniger die Tendenz hat, zusammengestaucht zu werden. Die Oeffnung kann ferner zur zusätzlichen Verankerung dienen, indem diese nach dem Einsetzen des Palisadenelementes ausgegossen wird oder, falls Palisadenelemente aufeinandergestellt werden, zur Aufnahme von Verbindungselementen. Die Oeffnungen können ferner der Aufnahme von beispielsweise einer Schaukel-oder Rutschbahnverankerung oder von Lampenelementen dienen.

Das volle, schlankere Palisadenelement 3 weist dieselben zur Mitte hin zunehmenden Seiten sowie in deren Mitte die drei Einbuchtungen 4 und die Nase 5 wie das hohle Element 1 auf. Beim rechteckigen Element 3 befindet sich die Nase vorzugsweise an einer der längeren Seiten. Mit solchen Palisadenelementen ist es beispielsweise möglich, wie in Fig. 2 angedeutet, Umzäunungen nur aus den hohlen Palisadenelementen sowie Umzäunungen wie in Fig. 3 nur aus vollen Palisadenelementen anzufertigen. Es ist selbstverständlich auch möglich, wie in Fig. 1 angedeutet, hohle Palisadenelemente und volle Palisadenelemente aneinanderzureihen, da insbesondere die miteinander verbundenen Seiten beider Elemente gleiche Abmessungen aufweisen.

Aus Fig. 3 geht auch hervor, daß die vollen Palisadenelemente nicht nur an ihren Längsseiten aneinandergereiht werden können, sondern auch über Längs- und Querseiten aneinandergereiht sein können. Ausgehend davon ist es auch möglich, Palisadenelemente 11 bzw. 12 vorzusehen, die wie in Fig. 5 eingezeichnet, auf zwei einander gegenüberliegenden Seiten kantige Nasen bzw. Einbuchtungen oder wie in Fig. 6 gezeigt auf zwei übereck angeordneten Seiten halbrunde Nasen bzw. Einbuchtungen aufzuweisen. Für besondere Zwecke ist es selbstverständlich auch möglich, Elemente mit drei Nasen und einer Einbuchtung oder vier Nasen oder Einbuchtungen vorzusehen.

Die Abmessungen solcher Palisadenelemente können beliebig sein. So kann beispielsweise die Vollpalisade eine Breite von 14 und eine Länge von 20 cm und eine Höhe von 50 cm aufweisen und die größeren quadratischen Hohlpalisaden Seiten von 20 cm und eine Höhe von 75,100 oder 125 cm aufweisen.

In Fig. 4 ist teilweise eine Ausführungsvariante im Schnitt dargestellt, die besonders für Kinderspielplätze geeignet ist. Einige der in Fig. 2 gezeichneten, hohlen Palisadenelemente 1 weisen eine Kappe 6 aus einem elastischen Kunststoff oder Gummi auf, bekannt beispielsweise unter dem Namen Siliflex für Bodenplatten-Oberflächen, die über ein Zapfenteil 9 auf das hohle Palisadenelement steckbar ist. Die Aussenkontur dieser Kappe entspricht derjenigen des Palisadenelementes, auf der die Kappe gesteckt ist. Wie aus Fig. 4 hervorgeht, sind die Palisadenelemente in einem Fundament einbetoniert, um ihnen einen guten Halt zu geben. Die Kappe braucht nicht notwendigerweise die Aussenabmessungen der Palisadenelemente aufzuweisen und kann auch vorstehen und andersfarbig sein. Es ist möglich, das grosse Palisadenelement 13 mit einer stumpfen Bohrung 14 zu versehen, so dass dieses oben abgeschlossen ist.

In Fig. 7 ist eine weitere Ausführungsvariante eines Palisadenelementes dargestellt. Das Palisadenelement 7 mit einer nicht durchgehenden, von unten sich erstreckenden Oeffnung 10 besteht ganz aus einem gummi-elastischen Kunststoff, z.B. wie oben angegeben und kann auf einem bereits vorher einbetonierten Metall- oder Betonpfahl 8 aufgesetzt und gegebenenfalls mit ihm verklebt werden. Auch hier entspricht die Aussenform derjenigen der anderen Palisadenelemente, sodass die Möglichkeit gegeben ist, solche aufsteckbaren Palisadenelemente aus Kunststoff mit anderen Palisadenelementen aus Beton zu verwenden. Auch solche Palisadenelemente eignen sich vorzüglich für Kinderspielplätze oder eventuell für Parkplätze oder dergleichen.

Die Verzahnungsmittel müssen nicht in der Mitte der Seiten angeordnet sein, wobei in diesem Falle die Seiten zu den Verzahnungsmitteln hin zunehmen, resp. von diesen aus sich geradlinig zu den Ecken hin verjüngen.

## Patentansprüche

1. Palisadenelementenanordnung, in der jedes Palisadenelement einen im wesentlichen rechteckigen (3,11) oder quadratischen (1, 12) Grundriß und an allen vier Seiten ein sich über seine ganze Höhe hin erstreckendes Verzahnungsmittel (4, - 5) besitzt, wobei die Verzahnungsmittel aus einer Einbuchtung (4) oder einer entsprechenden Nase (5) bestehen, die Seiten vom Verzahnungsmittel ausgehend zu den Ecken hin geradlinig sind und zwei nebeneinanderstehende Palisadenelemente einander stets mit ihren korrespondierenden Verzahnungsmitteln (4, 5) berühren, dadurch gekennzeichnet, daß zwecks bogenförmiger Verlegung der Palisadenelemente (1, 3, 11, 12) die Verzahnungsmittel (4, 5) gerundet, wobei die Krümmung der Nasen (5) größer ist als diejenige der Einbuchtungen (4), oder als Dieder, wobei der die Nasen bildende Winkel kleiner ist als der, welcher die Einbuchtungen bildet, ausgebildet sind, und daß die die Ecken bildenden, von den Verzahnungsmitteln (4, 5) ausgehenden Seiten einen Innenwinkel von mehr als 90_{°} bilden.

2. Palisadenelementenanordnung nach Anspruch 1, dadurch gekennzeichnet, dass die Verzahnungsmittel (4, 5) im Bereich der Mitte angeordnet sind und aus einer gerundeten Einbuchtung (4) oder einer gerundeten Nase (5) bestehen.

3. Palisadenelementenanordnung nach Anspruch 1 oder 2, dadurch gekennzeichnet, dass ein Palisadenelement drei Einbuchtungen (4) und eine Nase (5) aufweist, wobei die Nase (5) beim rechteckigen Palisadenelement (3) auf der längeren Seite angeordnet ist.

4. Palisadenelementenanordnung nach Anspruch 1 oder 2, dadurch gekennzeichnet, dass ein Palisadenelement zwei Einbuchtungen (4) und zwei Nasen (5) aufweist, wobei die gleichen Verzahnungsmittel entweder einander gegenüberliegend oder übereck angeordnet sind.

5. Palisadenelementenanordnung nach Anspruch 1 oder 2, dadurch gekennzeichnet, dass ein Palisadenelement vier gleiche Verzahnungsmittel aufweist.

6. Palisadenelementenanordnung nach einem der Ansprüche 1 bis 5, dadurch gekennzeichnet, dass ein Palisadenelement einen etwa quadratischen Grundriss (1,13) und eine Oeffnung (2,14) aufweist und aus Beton, Leichtbeton oder dergleichen gefertigt ist.

7. Palisadenelementenanordnung nach Anspruch 6, dadurch gekennzeichnet, dass ein Palisadenelement eine Kappe (6) aus einem gummi-elastischen Kunststoff aufweist, die die gleichen Aussenkonturen und -abmessungen wie das Palisadenelement (1) aufweist und mittels eines Zapfenteils (9) in der Oeffnung (2) des Elementes (1) befestigt ist.

8. Palisadenelementenanordnung nach einem der Ansprüche 1 bis 5, dadurch gekennzeichnet, dass ein Palisadenelement einen etwa rechteckigen (3) Grundriss aufweist und die längeren Seiten die gleiche Länge aufweisen wie die Seiten des quadratischen Palisadenelementes (1) und aus Beton, Leichtbeton oder dergleichen geformt ist.

9. Palisadenelementenanordnung nach einem der Ansprüche 1 bis 5, dadurch gekennzeichnet, dass ein Palisadenelement eine von unten sich erstreckende, nicht durchgehende Oeffnung (10) aufweist und auf einen Metall- oder Betonpfahl (8) steckbar ist und vorzugsweise aus einem gummi-elastischen Material gefertigt ist.

## Claims

1. - Palisade element arrangement, in which each palisade element comprises a substantially rectangular (3, 11) or square (1, 12) ground plan and an indentation means (4, 5) on all four sides extending over its full height, the indentation means being formed by a recess (4) or a corresponding projection (5), the sides being rectilinear as seen from the indentation means towards the edges, and two adjacent palisade elements always contacting each other by their corresponding indentation means (4, 5), characterized in that, with regard to an arc-shaped disposition of the palisade elements (1, 3, 11, 12), the indentation means (4, 5) are rounded, the curvature of the projections (5) being stronger than that of the recesses (4), or dihedral, the angle forming the projections being smaller than that forming the recesses, and in that the sides forming the angles and extending from the indentation means (4, 5) enclose an angle of more than 90_{°}.

2. - Palisade element arrangement according to claim 1, characterized in that the indentation means (4, 5) are disposed in the center area.

3. - Palisade element arrangement according to claim 1 or 2, characterized in that a palisade element comprises three recesses (4) and one projection (5), the projection (5) of the rectangular palisade element (3) being disposed on its longer side.

4. - Palisade element arrangement according to claim 1 or 2, characterized in that a palisade element comprises two recesses (4) and two projections (5), the identical indentation means being disposed either opposite each other or diagonally across.

5. - Palisade element arrangement according to claim 1 or 2, characterized in that a palisade element comprises four identical indentation means.

6. - Palisade element arrangement according to one of claims 1 to 5, characterized in that a palisade element comprises an approximately square ground plan (1, 13) and an opening (2, 14), and in that it is made of concrete, light concrete or the like.

7. - Palisade element arrangement according to claim 6, characterized in that a palisade element comprises a cap (6) of rubber-elastic plastics which has the same external contours and dimensions as the palisade element (1) and which is secured in the opening (2) of the element (1) by means of a peg element (9).

8. - Palisade element arrangement according to one of claims 1 to 5, characterized in that a palisade element has an approximately rectangular (3) ground plan and that the longer sides have the same length as the sides of the square palisade element (1), and in that it is made of concrete, light concrete or the like.

9. - Palisade element arrangement according to one of claims 1 to 5, characterized in that a palisade element comprises an opening (10) extending from below but not through-passing and that it is adapted to be stuck onto a metal or concrete pole (8), and in that it is preferably made of a rubber-elastic material.

## Revendications

1. - Disposition d'éléments de palissade, dans laquelle chaque élément de palissade comprend un tracé horizontal essentiellement rectangulaire (3, 11) ou carré (1, 12) et un moyen d'endentement (4, 5) sur tous les côtés et s'étendant sur toute sa hauteur, les moyens d'endentement étant constitués d'une gorge (4) ou d'une proéminence (5) correspondante, les côtés étant rectilignes en partant du moyen d'endentement vers les arêtes, et deux éléments de palissade adjacents se touchant toujours par leurs moyens d'endentement (4, 5) correspondants, caractérisée en ce que les moyens d'endentement (4, 5) présentent, en vue d'une pose en ligne courbe des éléments de palissade (1, 3, 11, 12), une conformation arrondie, la courbure des proéminences (5) étant plus grande que celle des gorges (4), ou une conformation de dièdre, l'angle formant les proéminences étant inférieur à celui formant les gorges, et en ce que les arêtes formées par les côtés partant des moyens d'endentement (4, 5) présentent un angle intérieur supérieur à 90_{°}.

2. - Disposition d'éléments de palissade selon la revendication 1, caractérisée en ce que les moyens d'endentement (4, 5) sont disposés dans la zone médiane.

3. - Disposition d'éléments de palissade selon la revendication 1 ou 2, caractérisée en ce qu'un élément de palissade présente trois gorges (4) et une proéminence (5), la proéminence (5) étant, dans l'élément de palissade rectangulaire (3), disposée sur le côté le plus long.

4. - Disposition d'éléments de palissade selon la revendication 1 ou 2, caractérisée en ce qu'un élément de palissade présente deux gorges (4) et deux proéminences (5), les moyens d'endentement identiques étant disposés en opposition ou en diagonale.

5. - Disposition d'éléments de palissade selon la revendication 1 ou 2, caractérisée en ce qu'un élément de palissade présente quatre moyens d'endentement identiques.

6. - Disposition d'éléments de palissade selon l'une des revendications 1 à 5, caractérisée en ce qu'un élément de palissade présente un tracé horizontal (1, 13) approximativement carré et une ouverture (2, 14), et en ce qu'il est fabriqué en béton, en béton léger ou en matériaux semblables.

7. - Disposition d'éléments de palissade selon la revendication 6, caractérisée en ce qu'un élément de palissade comporte un chapeau (6) en matière synthétique présentant l'élasticité du caoutchouc, lequel chapeau présente les mêmes contours extérieurs et dimensions que l'élément de palissade (1) et est fixé dans l'ouverture (2) de l'élément (1) au moyen d'une partie en tenon (9).

8. - Disposition d'éléments de palissade selon l'une des revendications 1 à 5, caractérisée en ce qu'un élément de palissade présente un tracé horizontal approximativement rectangulaire (3) et que les côtés les plus longs présentent les mêmes longueurs que les côtés de l'élément de palissade carré (1), et en ce qu'il est formé de béton, béton léger ou de matériaux similaires.

9. - Disposition d'éléments de palissade selon l'une des revendications 1 à 5, caractérisée en ce qu'un élément de palissade comporte une ouverture borgne (10) s'étendant à partir du dessous et peut être fiché sur un pieu (8) en métal ou en béton, et en ce qu'il est fabriqué de préférence en un matériau présentant l'élasticité du caoutchouc.
